# FASCICULE DE BREVET EUROPEEN

(11) **EP 0 116 250 B1**
(45) Date de publication et mention de la délivrance du brevet: **24.02.1988**
(21) Numéro de dépôt: 83402532.2
(22) Date de dépôt: 26.12.1983
(51) Int. Cl.: B43L 15/00, A47B 97/04

(54) **Guide-main pour peintres ou dessinateurs**
Handstütze für Maler oder Zeichner
Maul-stick for painters or drawers

(30) Priorité: 07.02.1983 FR 8302011
(43) Date de publication de la demande: 22.08.1984
(73) Titulaire: Lance, Marcel, F-06160 Juan les Pins (FR)
(72) Inventeur: Lance, Marcel, F-06160 Juan les Pins (FR)
(74) Mandataire: Hautier, Jean-Louis

(56) Documents cités:
- DE-C- 61 454
- US-A- 2 496 276
- US-A- 4 088 290
- US-A- 4 134 614

## Description

L'invention a pour object un guide-main pour peintres ou dessinateur.

Actuellement les peintres ou dessinateurs utilisent comme guide-main une baguette, en général en bois, dont une extrémité forme une grosse boule, qui a la forme d'un pommeau, protégée par du cuir ou des tissus. Le peintre applique la boule de la baguette contre la toile, le panneau ou tout autre support de son oeuvre, et il prend appui d'une main sur ladite baguette et vient, éventuellement, y reposer l'autre main pour reprendre son dessin; chaque fois qu'il déplace sa main, il déplace sa baguette qui fait office de guide-main et il prend soin de ne pas la mettre en contact avec de la peinture qui n'est pas encore sèche.

Un autre état de la technique peut être défini par le brevet US-A-4 134 614. Ce brevet décrit un guide-main amovible en forme d'une barre d'appui pour peintres ou dessinateurs, destiné à être monté sur un chevalet composé d'un cadre qui comporte des moyens de réglage en hauteur et/ou en largeur dudit cadre pour s'adapter aux dimensions du panneau, ledit guide-main étant réglable également en longueur et monté coulissant audit cadre du chevalet.

Dans ce mode de réalisation connu, ce guide-main est agencé dans une position verticale et, à son extrémité supérieure, il est pourvu d'une coulisse au moyen de laquelle ledit guide-main amovible peut être déplacé en direction horizontale le long des traverses horizontales du cadre du chevalet. Si l'on tourne ce cadre de 90° de sorte que ledit guide-main se trouve maintenant dans une position horizontale, ledit guide-main doit être tenu en permanence à la main pour le fixer dans une position prédéterminée du fait que ladite coulisse exclut un blocage automatique de ce guide-main aux traverses du cadre du chevalet. Des guides-main amovibles, indépendants du chevalet, sont aussi décrits dans les brevets US-A-4 088 290 et DE-A-61 454, et ces guides-main connus peuvent être posés sur le panneau selon le cas en position horizontale ou verticale.

Le but de l'invention est, en évitant tous les inconvénients de l'art autérieur, de choisir exactement l'endroit où le peintre veut revenir sans avoir à se soucier si la peinture est sèche ou pas, puisque le guide-main selon l'invention ne s'appuie pas sur la toile ou le panneau, et de plus de permettre un blocage automatique du guide-main.

Le guide-main selon l'invention est caractérisé par le fait qu'il est monté, en position horizontale coulissant le long de montants verticaux dudit cadre, et que des moyens de blocage permettent de bloquer ledit guide-main à la hauteur désirée le long desdits montants verticaux par simple rotation autour des charnières à axe de pivotement horizontal, la rotation dudit guide-main sur lesdites charnières assurant l'action automatique desdits moyens de blocage.

Le guide-main selon l'invention est composé d'un cadre qui vient se mettre en place autour du panneau à peindre par des moyens de fixation, ledit cadre comporte des moyens de réglage de sa largeur et/ou de sa hauteur, et ce, en fonction des dimensions dudit panneau; au moins un moyen faisant office de barre d'appui est monté coulissant sur les montants dudit cadre, des moyens de blocage permettent de bloquer ladite barre d'appui, le long des montants dudit cadre, à la hauteur désirée au niveau du panneau.

Les moyens de fixation du cadre autour du panneau peuvent être des moyens tels que des serre-joints ou des crochets qui viennent se fixer sur le chevalet. Ces moyens ne sont pas représentés sur les figures.

Les moyens de réglage de la largeur et de la hauteur du cadre en fonction des dimensions du panneau sont des tubes ou tiges télescopiques, ou coulissantes, qui permettent de faire varier ainsi les dimensions dudit cadre.

La barre d'appui est montée coulissante sur les montant dudit cadre, le moyen de blocage consiste en ce que ladite barre forme un U dont les jambes sont fixées, par l'intermédiaire d'une charnière, à la pièce qui coulisse le long du montant.

Le moyen de blocage peut consister en ce que les extrémités des jambes du U comportent une matière qui offre une grande résistance au déplacement tel que du caoutchouc. Dans ce cas, les extrémités de la barre d'appui comportent chacune un embout. En position déployée, la barre a ses extrémités qui reposent sur les montants, elle ne peut donc coulisser le long desdits.montants puisque les extrémités munies de leurs embouts freinent tout déplacement.

Les dessins ci-joints donnés à titre d'exemple indicatif et non limitatif permettront aisément de comprendre l'invention; ils représentent un mode de réalisation préféré selon l'invention.
La figure 1 est une vue en perspective du guide-main selon l'invention monté sur un chevalet.
La figure 2 est une vue en coupe au niveau d'un montant du cadre du guide-main et de la barre d'appui.
La figure 3 est une vue en coupe en détail d'un moyen permettant de modifier la largeur du cadre en fonction des dimensions du panneau à peindre.

Ledit guide-main selon l'invention est composé d'un cadre 1 qui vient se mettre en place sur un chevalet 2 autour d'un panneau à peindre 3. Le cadre 1 est composé de deux montants 4 et 5 et de deux traverses 6 et 7 - une traverse inférieure 6 et une traverse supérieure 7.

Les traverses 6, sont coupées en leur milieu et une pièce coulissante 8 vient recouvrir les deux demi-traverses inférieures 6a, 6b et une même pièce coulissante 9 vient recouvrir les deux extrémités 7a, 7b des deux demi-traverses supérieures. Ainsi, le cadre 1 peut s'adapter en largeur aux dimensions du panneau à peindre 3. Il est possible d'envisager que les montants 4 et 5 soient également coupés en deux parties 4a, 4b-5a, 5b et qu'une pièce couilssante vienne recouvrir les deux demi-montants. Ce mode de réalisation n'est pas représenté sur les figures.

La barre d'appui 10 qui permet de guider la main est en forme de U, elle est coupée en son mileau pour former deux demi-barres d'appui 10a, 10b, et une pièce coulissante 13 vient recouvrir ses deux demi-barres d'appui 10a, 10b de manière à permettre, de même que pour les traverses 6 et 7, un réglage de la largeur en fonction des dimensions du plateau à peindre 3.

Les extrémités de jambes 11 et 12 de la barre d'appui 10 comportent des embouts 14 et 15, par exemple en caoutchouc ou tout autre matière offrant une grande résistance aux frottements, qui freinent et empêchent tout coulissement de la barre d'appui 10 le long des montants 4 et 5. Ces mêmes extrémités des jambes 11 et 12 sont reliées à des pièces coulissants 16 et 17, montées sur les montants 4 et 5, par des charnières 18 et 19. Ainsi, il suffit de relever ladite barre d'appui selon la flèche F1 pour pouvoir la déplacer vers le haut ou vers les bas selon les flèces F2 ou F3. Dès que la barre d'appui 10 est relevée, ses jambes 11 et 12 ne reposent plus sur les montants 4 et 5, et les embouts 14 et 15, en caoutchouc ou en pastique, ne freinent donc pas le déplacement le long des montants 4 et 5.

## Revendications

1. Guide-main amovible, en forme d'une barre d'appui (10), pour peintres ou dessinateurs destiné à être monté sur un chevalet composé d'un cadre (1) qui comporte des moyens de réglage en hauteur et/ou en largeur dudit cadre (1) pour s'adapter aux dimensions du panneau (3), ledit guide-main (10) étant réglable également en longueur et monté coulissant audit cadre du chevalet, caractérisé en ce que ledit guide-main (10) est monté en position horizontale coulissant le long de montants verticaux (4, 5) dudit cadre (1), et que des moyens de blocage (14, 15) permettent de bloquer ledit guide-main à la hauteur désirée le long desdits montants verticaux (4, 5) par simple rotation autour des charnières (18, 19) à axe de pivotement horizontal la rotation dudit guide-main (10) sur lesdites charnières assurant l'action automatique desdits moyens de blocage.

2. Guide-main pour peintres ou dessinateurs selon la revendication 1 caractérisé par le fait que les moyens de réglage en hauteur et/ou en largeur des montants (4, 5) verticaux et/ou des traverses horizontales (6, 7) qui forment le cadre (1) consistent en ce que les montants (4, 5) et/ou lesdites traverses (6, 7) dudit cadre (1) sont coupées en deux demi-traverses inférieures (6a, 6b) et deux demi-traverses supérieures (7a, 7b), et que ces deux demi-traverses, supérieure et inférieure, coulissent dans un pièce coulissante (8 et/ou 9) qui les recouvre et permet de varier la taille des traverses (6, 7) et/ou des montants (4, 5).

3. Guide-main pour peintres ou dessinateurs selon l'une quelconque des revendications 1 ou 2 caractérisé par le fait que le guide-main proprement dit ou barre d'appui (10) forme un U dont les jambes (11 et 12) se terminent par des moyens de blocage (14, 15) coopérant avec lesdits montants verticaux (4, 5) et sont reliées à des pièces coulissants (16 et 17) montées sur les montants (4, 5) par des charnières (18, 19).

4. Guide-main pour peintres ou dessinateurs selon l'une quelconque des revendications 1, 2 ou 3 caractérisé par le fait que les moyens de blocage sont formés par des embouts (14, 15) en matière offrant une grande résistance au déplacement qui sont disposés à l'extrémité des jambes (11, 12) et qui agissent par rotation dudit guide-main (10) sur ses charnières (18, 19).

5. Guide-main pour peintres ou dessinateurs selon l'une quelconque des revendications 1, 2, 3 ou 4 caractérisé par le fait que la barre d'appui (10) est coupée en deux demi-barres d'appui (10a, 10b) qui sont recouvertes et qui coulissent dans une pièce coulissante (13) qui permet la variation de la barre d'appui (10) en même temps que le reste du cadre (1).

## Patentansprüche

1. Abnehmbare Handführung für Zeichner und Maler, in Form einer Auflageschiene (10), die dazu bestimmt ist, auf einem Gestell montiert zu werden, das aus einem Rahmen (1), der Organe zur Einstellung seiner Höhe und/oder Breite aufweist, um sich an die Maße der Platte (3) anzupassen, besteht, wobei die Handführung (10) ferner in ihrer Länge einstellbar und auf dem Rahmengestell gleitend angeordnet ist, dadurch gekennzeichnet, daß die Handführung (10) in horizontaler Stellung entlang den beiden vertikalen Streben (4, 5) des Rahmens (1) gleitend angeordnet ist und dadurch, daß Blockierorgane (14, 15) es ermöglichen, die Handführung in einer gewünschten Höhe längs der vertikalen Streben (4, 5) durch einfaches Drehen um Scharniere (18, 19) mit horizontalen Schwenkachsen zu blockieren, wobei die Drehung der Handführung (10) um die Scharniere die automatische Betätigung der Blockierorgane auslöst.

2. Handführung nach Anspruch 1, dadurch gekennzeichnet, daß die Organe zur Einstellung der vertikalen (4, 5) Streben und/oder der horizontalen (6, 7) Traversen, die den Rahmen bilden, in der Höhe und/oder in der Breite dadurch gebildet werden, daß die Streben (4, 5) und/oder die Traversen (6, 7) des Rahmens (1) in zwei untere Halb-Traversen (6a, 6b) und zwei obere Halb-Traversen (7, 7b) geschnitten sind und dadurch, daß die beiden oberen und unteren Halb-Traversen in einem Gleitstück (8 und/oder 9) gleiten, das diese bedeckt und das es erlaubt, die Länge der Traversen (6, 7) und/oder die der Streben (4, 5) zu verändern.

3. Handführung nach Anspruch 1 oder 2, dadurch gekennzeichnet, daß die Handführung bzw. die Auflageschiene (10) ein U bildet, dessen Schenkel (11 und 12) in den Blockiervorrichtungen (14, 15) enden, die mit den vertikalen Streben (4, 5) zusammenwirken und die mit Cleitstücken (16, 17) verbunden sind, die an den Streben (4, 5) über die Scharniere (18, 19) angebracht sind.

4. Handführung nach einem der Ansprüche 1, 2 oder 3, dadurch gekennzeichnet, daß die Blockierorgane aus Ansatzstücken (14, 15) aus einem Material, das eine große Haftreibung aufweist, bestehen, an den Enden der Schenkel (11, 12) angeordnet sind und durch Drehung der Handführung (10) in ihren Scharnieren (18,19) betätigt werden.

5. Handführung nach einem der Ansprüche 1, 2, 3 oder 4, dadurch gekennzeichnet, daß die Auflageschiene (10) in zwei Halb-Auflageschienen (10a, 10b) unterteilt ist, die in einem Gleitstück (13) gleiten, das dieVeränderung der Länge der Auflageschiene (10) gleichzeitig mit dem Rest des Rahmens (1) ermöglicht.

## Claims

1. Removable handsupport for draftsmen or painters in form of a guidebar (10) to be mounted on a rack composed by a frame (1) comprising means for regulating the height and/or width of said frame (1) for adaption to the dimensions of the plate (3), said hand support being further adjustable in length and mounted slidably on said frame of said rack, characterized in that said hand support (10) is mounted slidably in horizontal position along the vertical bars (4, 5) of said frame (1) and in that locking means (14,15) are provided for locking said hand support at a predetermined height along said vertical bars (4, 5) by a simple rotation around hinges (18, 19) having an axis of rotation horizontally oriented, the rotation of said hand support (10) around said hinges activates automatically said locking means.

2. Hand support according to claim 1, characterized in that said means for adjusting the height and/or width of said vertical bars and/or said horizontal traverses which form the frame (1) consist in that the bars (4, 5) and/or said traverses (6,7) of said frame (1) are cut into two lower semi-traverses (6a, 6b) and two upper semi-traverses (7a, 7b) and in that these two lower and upper semi-traverses slide within a sliding part (8 and/or 9) recovering these semi-traverses and permitting to vary the length of these semi-traverses (6, 7) and/or these bars (4, 5).

3. Hand support according to claim 1 or 2, characterized in that the hand support of the guide-bar (10) respectively, forms a U the legs (11 and 12) of which end at the locking means (14,15) cooperating with said vertical bars (4, 5) and which are linked with said sliding parts (16 and 17) mounted on the bars (4, 5) by means of said hinges (18, 19).

4. Hand support according to one of claims 1, 2 or 3, characterized in that said locking means consist of extension pieces (14, 15) made of a highly frictional material which are disposed at the extremity of these legs (11, 12) and which act by rotation of said hand support (10) around said hinges (18, 19).

5. Hand support according to one of claims 1 to 4, characterized in that said guide bar (10) is cut into two semi-guiding bars (10a, 10b) which are recovered by and which slide within a sliding part (13) permitting the variation of the guiding bar (10) simultaneously with the rest of the frame (1).
